# FASCICULE DE BREVET EUROPEEN

(11) **EP 1 405 816 B1**
(45) Date de publication et mention de la délivrance du brevet: **11.05.2005**
(21) Numéro de dépôt: 03360111.3
(22) Date de dépôt: 29.09.2003
(51) Int. Cl.: B66C 23/16, B66C 23/88

(54) **Grue avec un dispositif de détection de rupture de la structure**
Kran mit einer Einrichtung zur Risserkennung in der Struktur
Crane with a crack detection device for the structure

(30) Priorité: 04.10.2002 FR 0212364
(43) Date de publication de la demande: 07.04.2004
(73) Titulaire: Diebolt, Jean, F-67440 Marmoutier (FR)
(72) Inventeur: Diebolt, Jean, F-67440 Marmoutier (FR)
(74) Mandataire: Nuss, Pierre

(56) Documents cités:
- DE-A- 3 145 719
- DE-A- 4 219 369
- FR-A- 2 699 909

## Description

La présente invention concerne le domaine des matériels de manutention, en particulier des grues sur colonne et notamment des grues portées sur véhicules poids lourds, et a pour objet une telle grue munie d'un dispositif de détection préventive de risque de rupture d'une colonne de grue.

Les grues sur colonne se présentent généralement sous forme d'un élément de base constitué par une colonne ou fût, cette colonne étant montée à sa partie inférieure sur un châssis de support permettant une rotation de ladite colonne, et par des bras repliables et/ou télescopiques montés sur l'extrémité supérieure de la colonne de manière pivotante par rapport à un axe horizontal de liaison. Le pivotement des bras dans le sens de leur déploiement est effectué, de manière connue, par l'intermédiaire de vérins. De même, dans le cas de la prévision d'éléments télescopiques, le déploiement de ces derniers est également effectué par l'intermédiaire de vérins.

Une grue semblable est divulgée dans le document FR-A-2 699 909 selon du préambule de la revendication indépendante 1.

Dans les grues de ce type, l'essentiel des sollicitations mécaniques complexes, à savoir de torsions, de flexions, de compressions et de tractions est transféré sur la colonne ou fût qui doit, de ce fait présenter une résistance mécanique très élevée et le moindre défaut de structure de la colonne, dû à un choc ou à une fatigue par vieillissement, a pour conséquence une destruction rapide et brutale de cette dernière.

Il en résulte que des opérateurs placés à proximité de l'aire d'action d'une telle grue et plus particulièrement le conducteur d'une telle grue sont exposés à des risques d'accidents très graves dus soit à un affaissement de la grue, soit à une chute accidentelle de la charge, soit encore à la projection de pièces se détachant de la colonne lors de sa rupture. En effet, du fait de la rupture brutale de la colonne, une charge suspendue au bout du bras d'extrémité devient incontrôlable. De même, le conducteur de la grue, qui est généralement assis sur un siège en haut de la colonne ou dans une cabine, ou debout sur une plate-forme fixée à ladite colonne, est directement exposé à des risques de blessures graves.

Les constructeurs de grue sont donc confrontés à un souci permanent de prévention du risque de rupture de la colonne.

La présente invention a pour but de pallier ces inconvénients en proposant une colonne de grue pourvue d'un dispositif de détection préventive de risque de rupture permettant de détecter une anomalie de la structure de la colonne dès qu'elle commence à survenir et ainsi d'arrêter le fonctionnement de la grue et de procéder à la réparation de la colonne ou à son remplacement.

A cet effet, la colonne de grue conforme à l'invention est caractérisée en ce qu'elle est essentiellement constituée sous forme d'un caisson étanche pourvu à ses extrémités des moyens de guidage, de support et de manoeuvre et muni d'un dispositif de connexion à une source extérieure de mise sous pression d'air ou d'un gaz, ainsi que d'un moyen de connexion d'un dispositif de mesure de la pression interne à la colonne.

L'invention sera mieux comprise, grâce à la description ci-après, qui se rapporte à un mode de réalisation préféré, donné à titre d'exemple non limitatif, et expliqué avec référence aux dessins schématiques annexés, dans lesquels :
la figure 1 est une vue en perspective d'une grue pourvue d'une colonne conforme à l'invention
la figure 2 est une vue à plus grande échelle et en perspective de la colonne seule, et
la figure 3 est une vue en coupe longitudinale de la colonne suivant la figure 2.

La figure 1 des dessins annexés représente une grue à bras repliables et/ou télescopiques constituée par une colonne 1 montée sur un châssis de support et de déplacement transversal 2, par un bras 3 monté de manière pivotante sur l'extrémité supérieure de la colonne et par un bras télescopique 4 articulé sur l'extrémité du bras pivotant 3 opposée à celle fixée sur la colonne 1. Les bras 3 et 4 sont déployables par rapport à la colonne 1 par l'intermédiaire de vérins d'actionnement 5. Par ailleurs, la colonne 1 est pourvue d'une plate-forme de commande 6 fixée à ladite colonne près de son extrémité supérieure, cette plate-forme pouvant être munie d'un siège 7. Il est également possible de prévoir à la place de la plate-forme une cabine.

De manière connue, la colonne 1 est montée rotative sur le châssis de support et de déplacement transversal 2 par l'intermédiaire d'une couronne dentée 8 (figures 2 et 3) destinée à coopérer avec un moto-réducteur de commande (non représenté), le guidage en rotation de la colonne et son assujettissement au châssis 2 étant, en outre, assuré par l'intermédiaire d'une noix de guidage 9 prévue à l'extrémité inférieure de la colonne 1.

Par ailleurs, également de manière connue, la colonne 1 est munie des moyens de guidage, de support et de manoeuvre prévus respectivement à son extrémité supérieure, sous forme d'un palier 10 d'articulation de l'extrémité correspondante d'un bras pivotant 3 et, dans sa partie inférieure, au-dessus de la couronne dentée 8 d'un palier 11 de support de la chape du vérin 5 d'actionnement du premier bras pivotant 3.

Conformément à l'invention et comme le montrent plus particulièrement les figures 2 et 3 des dessins annexés, la colonne de grue 1 est essentiellement constituée sous forme d'un caisson étanche pourvu à ses extrémités des moyens de guidage, de support et de manoeuvre 8, 10 et 11 et muni d'un dispositif 12 de connexion à une source extérieure de mise sous pression d'air ou d'un gaz, ainsi que d'un moyen 13 de connexion d'un dispositif 14 de mesure de la pression interne à la colonne.

De préférence, l'étanchéité du caisson est réalisée, à sa partie supérieure, par soudage du palier 10 d'articulation de l'extrémité correspondante d'un bras pivotant 3 sur les extrémités des parois du caisson formant la colonne 1 et, à sa partie inférieure, par fermeture de la noix de guidage 9 au moyen d'un couvercle 15 vissé, soudé ou collé.

Ainsi, l'intérieur du caisson formant la colonne 1 peut être mis sous pression d'air ou d'un gaz par raccordement de son dispositif de connexion 12 à une source extérieure correspondante. Le dispositif de connexion 12 peut avantageusement se présenter sous forme d'un raccord rapide à bille, à valve ou autre, réalisant automatiquement une fermeture étanche dès la coupure de l'alimentation extérieure en air et lors du débranchement de la source extérieure.

La mesure de la pression d'air à l'intérieur de la colonne 1 permet de vérifier en continu l'étanchéité de la colonne et, ainsi, de remarquer immédiatement une anomalie correspondant à une détérioration de ladite étanchéité et donc à une détérioration de la colonne 1 elle-même.

De préférence, le moyen 13 de connexion d'un dispositif 14 de mesure de la pression interne à la colonne est constitué sous forme d'un tuyau flexible raccordé directement à l'espace interne de ladite colonne 1 par l'intermédiaire d'un perçage taraudé, dans lequel l'extrémité dudit moyen 13 est vissée ou raccordée indirectement à cet espace interne avec interposition d'un moyen de raccord rapide.

Le dispositif 14 de mesure de la pression interne à la colonne 1 peut avantageusement être constitué sous forme d'un manomètre pouvant être monté, soit directement sur la colonne 1, soit au poste de pilotage et de commande prévu sur la plate-forme de commande 6 ou analogue.

Ce dispositif 14 de mesure de la pression interne à la colonne 1 peut également se présenter simplement sous forme d'une alarme sonore et/ou lumineuse (non représentée), cette alarme étant déclenchée par un pressostat.

De préférence, la pression d'air ou de gaz à l'intérieur du caisson formé par la colonne 1 est une pression légère, à savoir de l'ordre de 0,2 à 2 bar, par exemple.

Selon une autre caractéristique de l'invention, le dispositif 14 de mesure de la pression interne à la colonne 1 peut avantageusement être relié, en outre, à un moyen d'arrêt d'urgence de l'ensemble de la grue réalisant instantanément un blocage de celle-ci en position ou un repliement lent et contrôlé des bras pivotants et/ou coulissants 3 et 4. Grâce à un tel moyen d'arrêt d'urgence il est possible d'assurer avec une sécurité optimale un arrêt rapide de la grue.

Lorsqu'il se produit une détérioration de la colonne 1, suite à un choc ou au vieillissement de sa structure, cette détérioration se présente sous forme d'une fissure d'une partie de paroi ou au niveau d'un cordon de soudage d'assemblage et il en résulte un échappement de l'air ou du gaz sous pression de l'intérieur de la colonne 1 vers l'extérieur de celle-ci, de sorte que la pression surveillée au moyen du dispositif 14 chute quasi instantanément. Il est donc nécessaire de procéder rapidement à la recherche de l'anomalie détectée et à une réparation correspondante, voire à un remplacement pur et simple de la colonne 1, si nécessaire.

Grâce aux moyens décrits ci-dessus, il est possible de réaliser très rapidement et avec la plus grande sécurité l'arrêt de la grue en vue de procéder à ces vérifications.

Ces vérifications peuvent consister en une vérification de la structure, une vérification des soudures ainsi qu'en une vérification de la prise de pression. Après détection de l'origine exacte du défaut, il pourra être remédié à celui-ci.

Grâce à l'invention, il est possible de réaliser une colonne de grue dont l'intégrité de la structure peut être vérifiée en continu, tout défaut survenant suite à un choc ou suite au vieillissement normal du matériel étant détecté instantanément. Il s'ensuit que les grues équipées d'une telle colonne présentent un degré de sécurité particulièrement élevé.

Bien entendu, l'invention n'est pas limitée au mode de réalisation décrit et représenté aux dessins annexés. Des modifications restent possibles, notamment du point de vue de la constitution des divers éléments ou par substitution d'équivalents techniques, sans sortir pour autant du domaine de protection de l'invention.

## Revendications

1. Grue à bras repliables et/ou télescopiques constituée par une colonne (1) montée sur un châssis de support (2) permettant une rotation de ladite colonne (1) et par des bras (3, 4) repliables et/ou télescopiques montés sur l'extrémité supérieure de la colonne (1) de manière pivotante par rapport à un axe horizontal de liaison, **caractérisée en ce que** la colonne (1) est essentiellement constituée sous forme d'un caisson étanche pourvu à ses extrémités de moyens de guidage, de support et de manoeuvre (8, 10 et 11) et muni d'un dispositif (12) de connexion à une source extérieure de mise sous pression d'air ou d'un gaz, ainsi que d'un moyen (13) de connexion d'un dispositif (14) de mesure de la pression interne à la colonne (1).

2. Grue, suivant la revendication 1, **caractérisée en ce que** l'étanchéité du caisson formant la colonne (1) est réalisée, à sa partie supérieure, par soudage d'un palier (10) d'articulation de l'extrémité correspondante d'un bras pivotant (3) sur les extrémités des parois du caisson formant la colonne (1) et, à sa partie inférieure, par fermeture au moyen d'un couvercle (15) vissé, soudé ou collé.

3. Grue, suivant la revendication 1, **caractérisée en ce que** le dispositif de connexion (12) se présente sous forme d'un raccord rapide à bille, à valve ou autre, réalisant automatiquement une fermeture étanche dès la coupure de l'alimentation extérieure en air et lors du débranchement de la source extérieure.

4. Grue, suivant la revendication 1, **caractérisée en ce que** le moyen (13) de connexion d'un dispositif (14) de mesure de la pression interne à la colonne est constitué sous forme d'un tuyau flexible raccordé directement à l'espace interne de ladite colonne (1) par l'intermédiaire d'un perçage taraudé, dans lequel l'extrémité dudit moyen (13) est vissée ou raccordée indirectement à cet espace interne avec interposition d'un moyen de raccord rapide.

5. Grue, suivant la revendication 4, **caractérisée en ce que** le dispositif (14) de mesure de la pression interne à la colonne (1) est constitué sous forme d'un manomètre pouvant être monté, soit directement sur la colonne (1), soit au poste de pilotage et de commande prévu sur la plate-forme de commande (6) ou analogue.

6. Grue, suivant la revendication 4, **caractérisée en ce que** le dispositif (14) de mesure de la pression interne à la colonne (1) se présente sous forme d'une alarme sonore et/ou lumineuse, cette alarme étant déclenchée par un pressostat.

7. Grue, suivant l'une quelconque des revendications 4 à 6, **caractérisée en ce que** le dispositif (14) de mesure de la pression interne à la colonne (1) est relié, en outre, à un moyen d'arrêt d'urgence de l'ensemble de la grue réalisant instantanément un blocage de celle-ci en position ou un repliement lent et contrôlé des bras pivotants et/ou télescopiques (3 et 4).

## Patentansprüche

1. Kran mit Schwenkauslegern und/oder Teleskopauslegern aus einer auf einem Tragrahmen (2) drehbar angeordneten Säule (1) und am oberen Ende der Säule (1) schwenkbar mit Bezug auf eine waagerechte Verbindungsachse angeordneten Schwenkauslegern und/oder Teleskopauslegern (3, 4) **dadurch gekennzeichnet, dass** die Säule (1) im Wesentlichen als abgedichtetes Kastenelement mit an seinen Enden angeordneten Führungs-, Trag- und Betätigungseinrichtungen, (8, 10 und 11) ausgebildet ist und mit einem Anschlusselement (12) für eine äußere Druckluft oder Druckgasquelle sowie einem Anschlusselement (13) für eine Messvorrichtung (14) zum Messen des Innendrucks der Säule (1) versehen ist.

2. Kran nach Anspruch 1, **dadurch gekennzeichnet, dass** die Dichtheit des die Säule (1) bildenden Kastenelements an seinem oberen Ende durch eine Schweißverbindung eines Schwenklagers (10) für das entsprechende Ende eines Schwenkauslegers (3) mit den Endbereichen der Wände des die Säule (1) bildenden Kastenelements und an seinem unteren Ende durch Verschluss mittels eines verschraubten, verschweißten oder verklebten Deckels (15) verwirklicht ist.

3. Kran nach Anspruch 1, **dadurch gekennzeichnet, dass** das Anschlusselement (12) als Kugel- oder Ventilschnellverbinder oder analog ausgebildet ist, der automatisch einen dichten Verschluss bei Unterbrechung der Druckluftzufuhr von außen und beim Abkuppeln der äußeren Druckquelle bewirkt.

4. Kran nach Anspruch 1, **dadurch gekennzeichnet, dass** das Anschlusselement (13) für eine Druckmessvorrichtung (14) für den Innendruck der Säule (1) durch einen biegsamen Schlauch gebildet wird, der entweder direkt mit dem Innenraum der Säule (1) über eine Gewindebohrung, in die das Ende des Anschlusselements (13) eingeschraubt ist, oder indirekt mit diesem Innenraum unter Zwischenschaltung eines Schnellverbinders verbunden ist.

5. Kran nach Anspruch 4, **dadurch gekennzeichnet, dass** die Druckmessvorrichtung (14) für den Innendruck der Säule (1) durch ein Manometer gebildet wird, das entweder direkt an der Säule (1) oder am Steuerpult auf der Steuerbühne (6) oder dergleichen angeordnet ist.

6. Kran nach Anspruch 4, **dadurch gekennzeichnet, dass** die Druckmessvorrichtung (14) für den Innendruck der Säule (1) als akustische und/oder optische Alarmvorrichtung ausgebildet ist, die durch einen Druckschalter ausgelöst wird.

7. Kran nach einem der Ansprüche 4 bis 6, **dadurch gekennzeichnet, dass** die Druckmessvorrichtung (14) für den Innendruck der Säule (1) zusätzlich mit einer Notabschalteinrichtung des Krans verbunden ist, die den Kran in seiner jeweils augenblicklichen Stellung sofort blockiert oder ein langsames und gesteuertes Einfahren der Schwenkausleger und/oder Teleskopausleger (3 und 4) bewirkt.

## Claims

1. Crane with folding and/or telescopic arms, consisting of a column (1) mounted on a supporting chassis (2) that enables the said column (1) to rotate, and of folding and/or telescopic arms (3, 4) mounted at the upper end of the column (1) so as to pivot relative to a horizontal connecting axis, **characterised in that** the column (1) consists essentially of a leakproof box provided at its ends with guiding, support and manoeuvring means (8, 10 and 11) and fitted with a device (12) for connection to an external source for pressurisation with air or a gas, and means (13) for connection to a device (14) for measuring the pressure inside the column (1).

2. Crane according to Claim 1, **characterised in that** the box forming the column (1) is made leakproof at the top by welding a bearing (10) for the articulation of the corresponding end of a pivoting arm (3) onto the ends of the walls of the box forming the column (1), and at the bottom by being closed off by a cover (15) which is bolted, welded on bonded in place.

3. Crane according to Claim 1, **characterised in that** the connection device (12) is in the form of a quick-fit ball, valve or other connector which automatically creates a leakproof seal as soon as the external air supply is cut off during the disconnection of the external source.

4. Crane according to Claim 1, **characterised in that** the means (13) for connecting a device (14) for measuring the pressure inside the column (1) consist of a flexible tube connected directly to the inside space of the said column (1) via a screw-tapped hole into which the end of the said means (13) is screwed, or connected indirectly to the said inside space via an interposed quick-fit connector.

5. Crane according to Claim 4, **characterised in that** the device (14) for measuring the pressure inside the column (1) consists of a manometer that can be fitted either directly on the column (1) or at the piloting and control station provided on the control platform (6), or analogously.

6. Crane according to Claim 4, **characterised in that** the device (14) for measuring the pressure inside the column (1) comprises an acoustic and/or illuminated alarm, this alarm being set off by a pressure variation detector.

7. Crane according to any of Claims 4 to 6, **characterised in that** the device (14) for measuring the pressure inside the column (1) is also connected to an emergency stop device for the crane as a whole, which instantly locks the crane in position or a slow and controlled folding of the pivoting and/or telescopic arms (3 and 4).
